# FASCICULE DE BREVET EUROPEEN

(11) **EP 0 891 462 B1**
(45) Date de publication et mention de la délivrance du brevet: **05.06.2002**
(21) Numéro de dépôt: 97918193.0
(22) Date de dépôt: 09.04.1997
(51) Int. Cl.: E04H 4/14, E04H 4/12

(54) **ESCALIER FILTRANT POUR BASSIN DE PISCINE**
FILTERTREPPE FÜR SCHWIMMBASSIN
FILTERING STAIRWAY FOR SWIMMING POOL

(30) Priorité: 12.04.1996 FR 9604836
(43) Date de publication de la demande: 20.01.1999
(73) Titulaire: PISCINES DESJOYAUX SA, 42480 La Fouillouse (FR)
(72) Inventeur: DESJOYAUX, Jean-Louis, F-42580 L'Etrat (FR); DESJOYAUX, Pierre-Louis, F-42480 La Fouillouse (FR); JANDROS, Catherine, F-42580 L'Etrat (FR)
(74) Mandataire: Thivillier, Patrick
(86) Numéro de dépôt international: FR9700632
(87) Numéro de publication internationale: WO9739211

(56) Documents cités:
- EP-A- 0 145 619
- EP-A- 0 279 140
- EP-A- 0 599 666
- US-A- 3 755 981
- DATBASE WPI ; Week 12 April 1984 Derwent Publications Ltd., London, G B; AN 84-134030 & AU-D-8916182D ( FI-FOR M LTD ) XP002021503

## Description

On connaît à ce jour, de nombreuses solutions techniques permettant la filtration de l'eau d'un bassin de piscine. La filtration est obtenue au moyen d'un ou plusieurs filtres, montés en combinaison avec un circuit d'aspiration et de refoulement de l'eau.

On a proposé par exemple, d'intégrer les moyens de pompage ou de filtration dans un bloc compact monté en combinaison avec les panneaux constituant le bassin de la piscine. L'une des parties du bloc est immergée dans l'eau et reçoit les moyens de filtration, tandis qu'une autre partie est située en dehors du bassin et présente les moyens d'aspiration et de refoulement de l'eau, montés en combinaison avec lesdits moyens de filtration.
Cette solution ressort par exemple de l'enseignement du brevet EP-A-0145619. La partie immergée dans l'eau peut présenter des agencements faisant office de marche d'escalier.

Cependant, pour des raisons de commodité, le consommateur demande très souvent d'équiper le bassin de la piscine d'un escalier classique et plus généralement, d'un escalier de forme arrondie, très souvent disposé en bout du bassin de la piscine. Ces escaliers, compte tenu de leur forme, sont connus sous le nom d'escaliers ROMAN.

On a proposé également de réaliser des escaliers ROMAN filtrants basés sur le même principe que celui défini dans le brevet précité EP-A-0145619. La partie immergée dans l'eau, a une forme générale arrondie, en intégrant les marches d'escaliers et en recevant le système de filtration. Cette partie immergée dans l'eau est raccordée à la partie hors sol, qui reçoit les moyens d'aspiration et de refoulement. La partie immergée dans l'eau n'est pas intégrée aux panneaux de la piscine, mais se trouve disposée en superposition de ces derniers, lesquels doivent être conformés pour délimiter une surface arrondie correspondant à celle de l'escalier.
Après fixation des deux parties de l'escalier, par rapport aux panneaux du bassin de la piscine, subsiste, entre la face arrière de l'escalier et la face avant des panneaux profilés, un espace libre qui, conséquemment, sera rempli d'eau. Il en résulte que des feuilles ou autres impuretés, peuvent s'accumuler dans cet espace, ce qui peut poser des problèmes importants pour l'entretien de l'ensemble de la piscine.

On peut citer également l'enseignement du brevet EP-A-0279140 qui concerne un module formé d'un ensemble préfabriqué réalisé en résine renforcée du genre polyester, et qui comprend un escalier de plusieurs marches qui jouxtent une cuve technique et une cuve de filtration. La technique de fabrication de ce module n'est cependant pas rationnelle. Des problèmes d'étanchéité peuvent apparaître.

L'invention s'est fixée pour but de remédier à ces inconvénients, de manière simple, sûre, efficace et rationnelle.

Le problème que se propose de résoudre l'invention est de réaliser un escalier filtrant conformé pour être monté directement avec des panneaux adjacents constituant le bassin de la piscine, en s'affranchissant du problème d'étanchéité, tout en ayant pour objectif de réaliser un escalier dont le coût est particulièrement réduit, et qui puisse facilement et rapidement être installé, tout en gardant une très grande efficacité de filtration, avec la possibilité d'y adjoindre des fonctions complémentaires.

Pour résoudre un tel problème, il a été conçu et mis au point un escalier filtrant pour bassin de piscine comprenant un corps dont l'une des faces présente des marches et un réservoir en communication avec l'eau du bassin,
- le réservoir présentant des agencements internes aptes à permettre le montage d'un système de filtration en communication avec l'eau contenue dans le réservoir,
- la face du corps, opposée à celle présentant les marches, présentant des agencements pour le montage et la fixation d'un caisson obtenu par rotomoulage et dans lequel sont montés les moyens d'aspiration et de refoulement en combinaison avec le système de filtration,
- le corps présentant latéralement des agencements pour la fixation des panneaux adjacents constituant le bassin de la piscine, remarquable en ce que :
- le corps de l'escalier délimite un volume fermé creux obtenu par rotomoulage pour constituer ledit réservoir.

Il apparaît donc que l'ensemble de l'escalier filtrant est réalisé par rotomoulage, technique parfaitement connue par un homme du métier, mais qui n'a jamais été utilisée pour la réalisation d'un escalier filtrant. Cette technique de rotomoulage s'avère particulièrement intéressante pour l'application envisagée, étant donné que l'on obtient directement, lors de la fabrication, un réservoir parfaitement étanche, dans lequel peuvent être montés les moyens de filtration, en combinaison avec des agencements spécifiques.

Pour résoudre le problème posé de pouvoir équiper facilement le réservoir d'un système de filtration, les agencements internes, sont constitués par des nervure formées dans le fond du réservoir, directement lors du rotomoulage, lesdites nervures permettant, en combinaison, l'appui d'une plaque support présentant des organes de raccordement, avec le système de filtration en tant que tel.

Dans une autre forme de réalisation, le fond du réservoir présente une empreinte en creux formée à partir de la face arrière, afin de délimiter un fond surélevé par rapport à une embase d'appui au sol de forme générale en U et de section interne creuse, ledit fond surélevé est situé en alignement avec des fentes débouchantes formées dans l'épaisseur d'une contremarche, ladite section interne est remplie d'un matériau léger agencé pour créer une continuité avec le fond surélevé. L'empreinte en creux délimitant le fond surélevé est obturée par un caisson technique support formé d'une pluralité de nervures de rigidité.

Pour résoudre le problème posé d'assurer la fixation par rapport au réservoir, les agencements pour le montage et la fixation du caisson recevant la pompe d'aspiration et de refoulement, sont constitués, d'une part, par des étais formés lors du rotomoulage du réservoir et sur lesquels prend appui ledit caisson et, d'autre part, par une préforme de centrage coopérant dans une ouverture formée dans le caisson, ladite préforme, qui constitue un corps creux, recevant les tuyaux d'aspiration et de refoulement.

Un autre problème que se propose de résoudre l'invention, est de pouvoir intégrer dans l'escalier filtrant, d'autres fonctions.
Dans ce but, l'une des marches présente, au niveau de sa face horizontale, directement lors du rotomoulage, des nervures délimitant des espaces en creux, pour être en communication avec une prise d'air reliée par un tuyau à un organe disposé dans le caisson technique, ladite marche recevant une plaque microperforée.

Pour résoudre le problème posé d'assurer la fixation de l'ensemble de l'escalier, dans la continuité des panneaux constituant le bassin de la piscine, les agencements pour la fixation des panneaux adjacents, sont constitués par des ailes latérales dans l'épaisseur desquelles sont noyés des inserts métalliques aptes à recevoir des organes de fixation.

Pour résoudre le problème posé d'assurer le montage de l'escalier, en combinaison avec le liner qui équipe généralement l'intérieur du bassin de la piscine, la face avant du réservoir, au niveau des marches, présente une bride en forme de U, recevant un support de vissage, recouvert d'un joint, pour la fixation d'un liner découpé à la forme en U, et fixé dans le support au moyen de vis recouvertes d'une baguette de protection.

Suivant une autre caractéristique, l'une des contremarches intègre, lors de l'opération de rotomoulage, des agencements pour le positionnement d'au moins un projecteur.

L'invention est exposée, ci-après plus en détail à l'aide des dessins annexés, dans lesquels :
La figure 1 est une vue en perspective de l'escalier filtrant avant montage du caisson technique et considérée selon la face avant de l'escalier.
La figure 2 est une vue correspondant à la figure 1, considérée selon la face arrière de l'escalier.
La figure 3 est une vue de dessus de l'escalier.
La figure 4 est une vue de face correspondant à la figure 3.
La figure 5 est une vue en coupe considérée selon la ligne 5.5 de la figure 3.
La figure 6 est une vue en coupe considérée selon la ligne 6.6 de la figure 5.
La figure 7 est une vue en coupe longitudinale de l'ensemble de l'escalier, montrant le montage du système d'aspiration et de refoulement combinés avec les moyens de filtration.
La figure 8 est à une échelle plus importante, une vue en coupe considérée selon la ligne 8.8 de la figure 3, montrant les agencements pour la fixation du liner.
La figure 8A est une vue en coupe montrant une forme d'exécution préférée des agencements pour la fixation du liner.
La figure 9 est une vue montrant l'assemblage de l'escalier filtrant en combinaison avec des panneaux adjacents du bassin de la piscine.
La figure 10 est une vue en coupe considérée selon la ligne 10.10 de la figure 3.
La figure 11 est une vue en coupe longitudinale partielle du bloc au niveau notamment de son fond.
La figure 12 est une vue en coupe transversale considérée selon la ligne 12.12 de la figure 11.
La figure 13 est une vue en coupe considérée selon la ligne 13.13 de la figure 11.

Comme le montrent les figures des dessins, le corps (1) de l'escalier filtrant, délimite un volume fermé creux obtenu par rotomoulage pour constituer un réservoir (1a). La face avant du réservoir présente des marches (1b). Plus particulièrement, le corps (1) présente, vue en plan, une forme générale semi-circulaire (figure 3) et transversalement, un profil équerré (figure 5). En outre, le corps (1) de l'escalier présente, directement lors du rotomoulage, un logement (1c) pour l'intégration d'un système de filtration, comme il sera indiqué dans la suite de la description.
Pour augmenter la rigidité du corps (1), ce dernier présente directement lors du rotomoulage, une pluralité de nervures horizontales (1d) et verticales (1e).

La face (1f) du corps (1), opposée à celle présentant les marches (1b), présente des agencements pour le montage et la fixation d'un caisson technique (2) obtenu par rotomoulage. Ce caisson (2) a une forme générale parallélÈpipÈdique. Les agencements de la face (1f) sont constitués par des étais (1g) formés lors du rotomoulage du corps (1) en débordement de ladite face (1f). Ces étais (1g) constituent deux équerres d'appui sur lesquelles repose le caisson (2). En outre, la face (1f) du corps (1) présente, au niveau de son extrémité supérieure, une préforme de centrage (1h), très sensiblement rectangulaire, destinée à coopérer avec une ouverture complémentaire formée dans le caisson (2). Cette préforme de centrage (1h) est creuse et permet le montage et le passage des tuyaux d'aspiration (TA) et de refoulement (TR) montés, comme indiqué ci-après, en combinaison avec le système de filtration et le système de pompage.

En ce qui concerne le système de filtration, ce dernier est constitué par au moins une poche filtrante (3) logée dans un support (4) de forme générale cylindrique. Ce système de filtration n'est pas décrit en détail et est avantageusement du type de celui décrit dans le brevet FR 8913638 dont le demandeur de la présente est titulaire. Cet ensemble de filtration (3) (4) est relié à une plaque support (5) disposée en appui, sur deux nervures (1d1) (1d2) formées dans le fond du réservoir. Cette plaque support (5) est reliée au tuyau d'aspiration (TA) par l'intermédiaire d'un tuyau coudé (6), disposé entre les deux nervures (1d1) (1d2).

L'une des extrémités (6a) du tuyau débouche dans la plaque (5) pour être raccordée à la base du support (4) recevant la poche filtrante (3), notamment par l'intermédiaire d'une crépine.
L'autre extrémité (6b) du tuyau (6) débouche au niveau de la préforme de centrage (1h). L'extrémité (6b) du tuyau (6) déborde de la préforme de centrage (1h) pour être raccordée d'une manière étanche par tout moyen connu et approprié, au système de pompage, logé dans le caisson technique.

Plus particulièrement, le tuyau d'aspiration (TA) est relié à une prise d'aspiration que présente une pompe (7) logée dans le caisson (2). Cette pompe est avantageusement une pompe bi-vitesses.
Le tuyau de refoulement (TR), raccordé à une prise correspondante de la pompe (7), est accouplé de manière étanche, à un tuyau (8) pré-installé à l'intérieur du réservoir (1a) et débouchant, par l'intermédiaire d'une buse (8a) au niveau notamment, de l'une des contremarches de l'escalier.

La partie supérieure du support (4) recevant la poche filtrante (3), est raccordée d'une manière étanche à une semelle (9), elle même rendue solidaire de manière étanche du logement (1c) qui constitue très sensiblement une cheminée.

L'ensemble du système de filtration (3) (4) est donc logé à l'intérieur du réservoir (1a) en étant en communication avec l'eau du bassin qui arrive dans ledit réservoir par l'intermédiaire d'une ouverture (1i) équipée par exemple d'un skimmer. Cette ouverture (1i) est formée par exemple au niveau de la contremarche supérieure de l'escalier.
Il en résulte, d'une manière connue, que l'eau du bassin, remplit le réservoir (1a) par l'ouverture (1i), passe au travers du filtre (3), pour être aspirée par la pompe (7), par l'intermédiaire des tuyaux (6) et (TA) pour être refoulée par ladite pompe (7), par l'intermédiaire des tuyaux (TR) et (8).

Bien évidemment, le réservoir (1a) et le caisson (2) peuvent présenter plusieurs systèmes de filtration et de pompage, dans les conditions indiquées ci-dessus. Le logement (1c), sous forme d'une cheminée, est en communication avec une trappe d'accès (1j) obturée par un couvercle amovible (10).

Compte tenu de la réalisation par rotomoulage, du corps (1) de l'escalier et du caisson technique (2) et notamment de la réalisation du corps de l'escalier (1) sous forme d'un corps creux, ledit caisson (2) est parfaitement isolé d'une manière étanche par rapport au corps (1).

Comme indiqué, le corps (1) fait office de réservoir (1a) et se trouve donc constamment rempli d'eau en provenance du bassin de la piscine. Afin d'éviter tout problème de prolifération des microbes ou autres, il est apparu important de pouvoir recycler cette eau et d'éviter par conséquent qu'elle stagne. Dans ce but, le fond du réservoir présente des agencements spécifiques.
Comme le montrent les figures 11, 12 et 13 le fond du réservoir présente une empreinte en creux (1a1) formée à partir de la face arrière (1f) du corps (1) afin de délimiter un fond surélevé (1a2) par rapport à une embase d'appui au sol (1a3) de forme générale en U et de section interne creuse. Le fond surélevé (1a2) est parfaitement lisse et situé dans un plan horizontal au niveau de la première marche de l'escalier considérée à partir du bas et afin d'être situé en alignement avec des fentes débouchantes (1m) formée dans l'épaisseur de la contre marche correspondante. La section interne de l'embase d'appui (1a3) est garni d'un matériau léger tel qu'une mousse (M), elle même recouverte par exemple d'un mortier (m) parfaitement lisse de manière à créer une continuité avec le fond surélevé (1a2).
Au dessus du fond surélevé est disposée une rampe (R) reliée à la tuyauterie de refoulement. Cette rampe présente une pluralité de jets d'eau afin de repousser les saletés ou autres qui peuvent apparaître sur le fond surélevé afin de les évacuer au travers des fentes (1m) dans le bassin de la piscine pour les recycler en les soumettant au système de filtration.
Ces dispositions permettent donc d'éviter toutes stagnations des bactéries ou autres dans le fond du réservoir.

Comme indiqué, le fond surélevé (1a2) résulte d'une empreinte en creux (1a1). Dans ces conditions, pour ne pas diminuer la rigidité du réservoir, l'empreinte reçoit un caisson technique support (18) formé d'une pluralité de nervures de rigidité (18a). Ce caisson technique support (18) est fixé au niveau du corps (1) par tout moyen connu et approprié.

Suivant une autre caractéristique, l'une des marches (1b) présente, au niveau de sa face horizontale, directement lors du rotomoulage, des nervures (1b1) délimitant des espaces en creux, pour être en communication avec une prise d'air, reliée par un tuyau (12), à un organe disposé dans le caisson technique (2). La marche (1b), équipée des nervures (1b1), reçoit une plaque micro-perforée (13).

On prévoit également de former, au niveau d'au moins l'une des contremarches, des agencements pour le positionnement d'au moins un projecteur (PR).

La face avant du corps (1) au niveau des marches (1b) présente une bride en forme de U (1k). Dans l'épaisseur de cette bride (1k) est formée une rainure (1k1) dans laquelle est fixé, par collage notamment, un support de vissage (14) recouvert d'un joint (15). Ces dispositions permettent la fixation du liner (L) découpé à la forme en U, au moyen de vis qui peuvent être vissées dans le support (14). Une baguette (16) recouvre l'ensemble du support de vissage.

Avantageusement, comme le montre la figure 8A, le support de vissage (14) est situé non pas à l'intérieur de la rainure, mais à l'extérieur, c'est-à-dire à l'intérieur du réservoir (1a), afin de s'affranchir du problème d'étanchéité au niveau des angles de raccordement des différents éléments du support de vissage.

Enfin, la face avant du corps (1) présente des ailes latérales (11) dans l'épaisseur desquelles sont noyés des inserts métalliques, pour la fixation d'une manière étanche, de l'ensemble de l'escalier avec les autres panneaux (P) constitutifs du bassin de la piscine. On prévoit également d'équiper une partie de la périphérie externe du corps (1), d'inserts métalliques pour la fixation de goulottes verticales conformées en section pour recevoir du béton.
Bien évidemment, le caisson technique (2) recevant le système de pompage est obturé d'une manière étanche par un couvercle amovible (17).

Les avantages ressortent bien de la description, en particulier on souligne et on rappelle :
- la fabrication par rotomoulage permettant d'obtenir un escalier sous forme d'un corps volumétrique creux parfaitement étanche,
- la diminution du coût de fabrication,
- la possibilité d'intégrer d'autres fonctions,
- la possibilité d'assembler de manière étanche, l'ensemble de l'escalier filtrant en continuité avec les autres panneaux constitutifs du bassin de la piscine.

## Revendications

1. Escalier filtrant pour bassin de piscine, comprenant un corps (1) dont l'une des faces présente des marches (1b), et un réservoir (1a) en communication avec l'eau du bassin,
- le réservoir (1) présentant des agencements internes aptes à permettre le montage d'un système de filtration (3,4) en communication avec l'eau contenue dans le réservoir (1a),
- la face (1f) du corps (1), opposée à celle présentant les marches (1b), présentant des agencements (1g) (1h) pour le montage et la fixation d'un caisson (2) obtenu par rotomoulage et dans lequel sont montés les moyens (7) d'aspiration et de refoulement en combinaison avec le système de filtration (3,4),
- le corps (1) présentant latéralement des agencements pour la fixation des panneaux adjacents constituant le bassin de la piscine, **caractérisé en ce que** :
- le corps (1) de l'escalier délimite un volume fermé creux obtenu par rotomoulage pour constituer ledit réservoir (1a).

2. Escalier selon la revendication 1, **caractérisé en ce que** les agencements internes, pour le montage du système de filtration, sont constitués par des nervure (1d1) (1d2) formées dans le fond du réservoir (1a), directement lors du rotomoulage, lesdites nervures permettant, en combinaison, l'appui d'une plaque support (5) présentant des organes de raccordement, avec le système de filtration en tant que tel (3) (4).

3. Escalier selon la revendication 2, **caractérisé en ce que** les organes de raccordement sont constitués par un tuyau coudé (6) disposé entre les deux nervures (1d1, 1d2), l'une des extrémités (6a) du tuyau (6) débouchant dans la plaque (5) pour être raccordée à la base d'au moins un support (4) recevant une poche filtrante (3), l'autre extrémité (6b) dudit tuyau (6), débouchant au niveau des agencements de raccordement du réservoir (1a), avec le caisson (2) recevant les moyens de pompage (7).

4. Escalier selon la revendication 2, **caractérisé en ce que** la partie supérieure du support recevant la ou les poches filtrantes, est raccordée de manière étanche, dans une semelle (9), elle même rendue solidaire de manière étanche, d'une cheminée (1c) formée au niveau supérieur du réservoir (1a), en communication avec une trappe d'accès (1j) obturée par un couvercle amovible (10).

5. Escalier selon la revendication 3, **caractérisé en ce que** le tuyau (6), monté dans la plaque (5) et relié au système de filtration (3) (4), est raccordé au niveau de la prise d'aspiration de la pompe (7), dont la prise de refoulement est raccordée à un tuyau (8) débouchant au niveau de l'une des marches d'escalier du réservoir.

6. Escalier selon la revendication 1, **caractérisé en ce que** le fond du réservoir (1a) présente une empreinte en creux (1a1) formée à partir de la face arrière (1f), afin de délimiter un fond surélevé (1a2) par rapport à une embase d'appui au sol (1a3) de forme générale en U et de section interne creuse, ledit fond surélevé est situé en alignement avec des fentes débouchantes (1m) formées dans l'épaisseur d'une contremarche, ladite section interne est remplie d'un matériau léger agencé pour créer une continuité avec le fond surélevé (1a2).

7. Escalier selon la revendication 6, **caractérisé en ce que** l'empreinte en creux (1a1) délimitant le fond surélevé (1a2) est obturée par un caisson technique support (18) formé d'une pluralité de nervures de rigidité (18a).

8. Escalier selon la revendication 6, **caractérisé en ce qu'**au dessus du fond surélevé (1a2) est disposée une rampe (R) reliée à la tuyauterie de refoulement, la rampe étant agencée afin de repousser les éventuelles saletés qui peuvent apparaître sur le fond surélevé, afin de les évacuer au travers des fentes (11) dans le bassin de la piscine.

9. Escalier selon la revendication 1, **caractérisé en ce que** les agencements pour le montage et la fixation du caisson (2) recevant la pompe (7) d'aspiration et de refoulement, sont constitués, d'une part, par des étais (1g) formés lors du rotomoulage du réservoir et sur lesquels prend appui ledit caisson et, d'autre part, par une préforme de centrage (1h) coopérant avec une ouverture formée dans le caisson (2), ladite préforme (1h) qui constitue un corps creux, recevant les tuyaux d'aspiration et de refoulement.

10. Escalier selon la revendication 1, **caractérisé en ce que** l'une des marches (1b) présente, au niveau de sa face horizontale, directement lors du rotomoulage, des nervures (1b1) délimitant des espaces en creux, pour être en communication avec une prise d'air reliée par un tuyau à un organe disposé dans le caisson technique (2), ladite marche recevant une plaque microperforée (13).

11. Escalier selon la revendication 1, **caractérisé en ce que** les agencements pour la fixation des panneaux adjacents, sont constitués par des ailes latérales (1k) dans l'épaisseur desquelles sont noyés des inserts métalliques aptes à recevoir des organes de fixation.

12. Escalier selon la revendication 1, **caractérisé en ce qu'**une partie de la périphérie externe du corps (1) présente des inserts métalliques pour la fixation de goulottes verticales conformées en section pour recevoir du béton.

13. Escalier selon la revendication 1, **caractérisé en ce que** la face avant du réservoir (1a), au niveau des marches (1b), présente une bride en forme de U, recevant un support de vissage (1h), recouvert d'un joint (15), pour la fixation d'un liner découpé à la forme en U, et fixé dans le support au moyen de vis recouvertes d'une baguette de protection (16).

14. Escalier selon la revendication 1, **caractérisé en ce que** l'une des contremarches intègre, lors de l'opération de rotomoulage, des agencements pour le positionnement d'au moins un projecteur (PR).

## Patentansprüche

1. Filtertreppe für Schwimmbecken mit einem Baukörper (1), der auf einer Seite Stufen (1b) besitzt und einen Behälter (1a) aufweist, der mit dem Beckenwasser in Verbindung steht,
- wobei der Behälter (1a) innenseitige Vorkehrungen besitzt, die die Montage eines Filtersystems (3, 4) ermöglichen, das mit dem Wasser im Behälter (1a) in Verbindung steht,
- wobei die der Seite mit den Stufen (1b) gegenüber liegende Seite (1f) des Baukörpers (1) Vorkehrungen (1g) (1h) für die Montage und Befestigung eines durch Rotationsformen hergestellten Kastens (2) aufweist, in dem die Ansaug- und Fördereinrichtungen (7) in Verbindung mit dem Filtersystem (3, 4) untergebracht sind,
- wobei der Baukörper (1) seitlich Vorkehrungen für die Befestigung der das Schwimmbecken bildenden angrenzenden Platten aufweist,
**dadurch gekennzeichnet, dass** der Baukörper (1) der Treppe einen geschlossenen, durch Rotationsformen hergestellten Hohlraum umgrenzt, um den genannten Behälter (1a) zu bilden.

2. Treppe nach Anspruch 1, **dadurch gekennzeichnet, dass** die innenseitigen Vorkehrungen für die Montage des Filtersystems aus Rippen (1d1) (1d2) bestehen, die unmittelbar beim Rotationsformen im Boden des Behälters (1a) ausgebildet werden, wobei die Rippenkombination die Auflage einer Tragplatte (5) ermöglicht, die Organe für die Verbindung mit dem Filtersystem als solchem (3) (4) aufweist.

3. Treppe nach Anspruch 2, **dadurch gekennzeichnet, dass** die Verbindungsorgane aus einem abgewinkelten Rohr (6) bestehen, das zwischen den beiden Rippen (1d1) (1d2) angeordnet ist, wobei eines der Enden (6a) des Rohres (6) in die Platte (5) mündet, um an der Basis mindestens eines Trägers (4) einer Filtertasche (3) angeschlossen zu werden, während das andere Ende (6b) des Rohres (6) im Bereich der Vorkehrungen für den Anschluss des Behälters (1a) mit dem die Pumpeinrichtungen (7) aufnehmenden Kasten (2) mündet.

4. Treppe nach Anspruch 2, **dadurch gekennzeichnet, dass** der obere Teil des die Filtertasche(n) aufnehmenden Trägers wasserdicht mit einer Sohle (9) verbunden ist, die ihrerseits fest und dicht mit einem Schacht (1c) verbunden ist, der im oberen Bereich des Behälters (1a) ausgebildet ist und mit einer Zugangsluke (1j) in Verbindung steht, die durch einen abnehmbaren Deckel (10) verschlossen wird.

5. Treppe nach Anspruch 3, **dadurch gekennzeichnet, dass** das in der Plätte (5) angebrachte und mit dem Filtersystem (3) (4) verbundene Rohr (6) im Bereich der Ansaugöffnung der Pumpe (7) angeschlossen ist, deren Förderöffnung mit einem Rohr (8) verbunden ist, das auf Höhe einer der Treppenstufen des Behälters mündet.

6. Treppe nach Anspruch 1, **dadurch gekennzeichnet, dass** der Boden des Behälters (1a) eine aus der Rückseite (1f) heraus gebildete Vertiefung (1a1) aufweist, um gegenüber einer allgemein U-förmigen und einen hohlen Innenquerschnitt aufweisenden Bodenauflagefläche (1a3) einen überhöhten Boden (1a2) zu begrenzen, wobei der überhöhte Boden in einer Linie mit ausführenden Schlitzen (1m) liegt, die in der Materialdicke einer Setzstufe ausgebildet sind, während der innere Querschnitt mit einem leichten Material gefüllt ist, das so beschaffen ist, um eine Kontinuität mit dem überhöhten Boden (1a2) zu bilden.

7. Treppe nach Anspruch 6, **dadurch gekennzeichnet, dass** die den überhöhten Boden (1a2) begrenzende Vertiefung (1a1) durch einen tragenden Technikkasten (18) verschlossen wird, der aus mehreren Versteifungsrippen (18a) gebildet ist.

8. Treppe nach Anspruch 6, **dadurch gekennzeichnet, dass** oberhalb des überhöhten Bodens (1a2) eine mit der Förderleitung verbundene Rampe (R) angeordnet ist, die so ausgebildet ist, um eventuelle Verschmutzungen zurückzuweisen, die auf dem überhöhten Boden in Erscheinung treten können, und sie durch die Schlitze (11) hindurch in das Schwimmbadbecken abzuleiten.

9. Treppe nach Anspruch 1, **dadurch gekennzeichnet, dass** die Vorkehrungen für die Montage und Befestigung des die Ansaug- und Förderpumpe (7) aufnehmenden Kastens (2) einerseits aus Abstützungen (1g) bestehen, die beim Rotationsformen des Behälters ausgebildet werden und auf denen der besagte Kasten aufliegt, und andererseits aus einem Zentrierformteil (1h), das mit einer Öffnung im Kasten (2) zusammenwirkt, wobei das einen Hohlkörper bildende Formteil (1h) die Ansaug- und Förderleitungen aufnimmt.

10. Treppe nach Anspruch 1, **dadurch gekennzeichnet, dass** eine der Stufen (1b) im Bereich ihrer waagrechten Fläche unmittelbar beim Rotationsformen ausgebildete Hohlräume umgrenzende Rippen (1b1) aufweist, um mit einem Lufteinlass in Verbindung zu stehen, der durch ein Rohr mit einem im Technikkasten (2) untergebrachten Bauteil verbunden ist, wobei die Stufe mit einer feinlöchrigen Platte (13) bedeckt wird.

11. Treppe nach Anspruch 1, **dadurch gekennzeichnet, dass** die Vorkehrungen für die Befestigung der benachbarten Beckenplatten aus Seitenflügeln (1k) bestehen, wobei in deren Materialdicke eingelassene Metalleinsätze geeignet sind, Befestigungsorgane aufzunehmen.

12. Treppe nach Anspruch 1, **dadurch gekennzeichnet, dass** ein Teil der Außenumrandung des Baukörpers (1) Metalleinsätze für die Befestigung senkrechter Rinnen aufweist, die im Querschnitt so beschaffen sind, um Beton aufzunehmen.

13. Treppe nach Anspruch 1, **dadurch gekennzeichnet, dass** die Vorderseite (1a) des Behälters im Bereich der Stufen (1b) eine U-förmige Schelle aufweist, die eine mit einer Dichtung (15) überzogene Schraubhalterung (1h) für die Befestigung einer U-förmig zugeschnittenen Schwimmbeckenfolie besitzt, die mit Hilfe von Schrauben, die von Schutzleisten (16) überzogen sind, in der Halterung befestigt wird.

14. Treppe nach Anspruch 1, **dadurch gekennzeichnet, dass** eine der Setzstufen beim Rotationsformen mit Vorkehrungen für die Anbringung von mindestens einem Scheinwerfer (PR) versehen wird.

## Claims

1. Filtering steps for swimming pool, comprising a body (1), one of the faces of which has treads (1b), and a the reservoir (1a) in communication with the water in the pool,
- the reservoir (1a) having internal arrangements to allow the fitting of a filtration system (3, 4) in communication with the water contained in the reservoir (1a),
- the face (1f) of the body (1), which is the opposite face to the one which has the treads (1b), having arrangements (1g) (1h) for fitting and attaching a box (2) obtained by rotational moulding, and in which are fitted the intake and delivery means (7) in combination with the filtration system (3, 4), and
- the body laterally having arrangements for the attaching of the adjacent panels which make up the pool part of the swimming pool, **characterized in that**:
- the body (1) of the steps delimits a hollow closed volume obtained by rotational moulding in order to constitute the said reservoir (1a).

2. Steps according to Claim 1, **characterized in that** the internal arrangements for fitting the filtration system consist of ribs (1d1) (1d2) formed in the bottom of the reservoir (1a) directly from rotational moulding, the said ribs, in combination, allowing a support plate (5) with members for connection to the filtration system (3) (4) proper to rest on them.

3. Steps according to Claim 2, **characterized in that** the connecting members consist of a bent pipe (6) placed between the two ribs (1d1, 1d2), one of the ends (6a) of the pipe (6) opening into the plate (5) to be connected to the base of at least one support (4) carrying a filter bag (3), the other end (6b) of the said pipe (6) opening in the region of the arrangements for connecting the reservoir (1a) to the box (2) containing the pumping means (7).

4. Steps according to Claim 2, **characterized in that** the upper part of the support carrying the filter bag or bags is connected in a watertight manner into a mounting plate (9) itself secured in a watertight fashion to a chimney (1c) formed near the top of the reservoir (1a) in communication with an access hatch (1j) closed by a removable cover (10).

5. Steps according to Claim 3, **characterized in that** the pipe (6) mounted in the plate (5) and connected to the filtration system (3) (4), is connected to the intake connection of the pump (7), the delivery connection of which is connected to a pipe (8) opening into one of the treads of the steps of the reservoir.

6. Steps according to Claim 1, **characterized in that** the bottom of the reservoir (1a) has a hollow indentation (1a1) formed from the rear face (1f), so as to delimit a bottom (1a2) which is raised with respect to a base (1a3) resting on the ground, in the general shape of a U and of hollow internal cross-section, the said raised bottom is in alignment with open slots (1m) formed in the thickness of a riser, the said internal cross-section is filled with a lightweight material intended to create continuity with the raised bottom (1a2).

7. Steps according to Claim 6, **characterized in that** the hollow indentation (1a1) delimiting the raised bottom (1a2) is closed by a technical support box (18) formed of a number of stiffening ribs (18a).

8. Steps according to Claim 6, **characterized in that** above the raised bottom (1a2) there is a boom (R) connected to the delivery pipework, the boom being designed to repel any dirtiness which may appear on the raised bottom, so as to discharge it through slots (11) in the pool part of the swimming pool.

9. Steps according to Claim 1, **characterized in that** the arrangements for fitting and attaching the box (2) containing the intake and delivery pump (7) consist, on the one hand, of braces (1g) formed during the rotational moulding of the reservoir and on which the said box rests and, on the other hand, of a centring preform (1h) interacting with an opening formed in the box (2), the said preform (1h), which constitutes a hollow body, containing the intake and delivery pipes.

10. Steps according to Claim 1, **characterized in that** one of the treads (1b) has, at its horizontal face, directly from rotational moulding, ribs (1b1) delimiting hollow spaces so that they communicate with an air intake connected by a pipe to a component located in the technical box (2), the said tread having a microperforated plate (13).

11. Steps according to Claim 1, **characterized in that** the arrangements for attaching the adjacent panels consist of lateral flanges (1k) within the thickness of which metal inserts capable of accommodating fasteners are embedded.

12. Steps according to Claim 1, **characterized in that** part of the external periphery of the body (1) has metal inserts for attaching vertical chutes, the cross-section of which is shaped to take concrete.

13. Steps according to Claim 1, **characterized in that** the front face of the reservoir (1a), in the region of the treads (1b), has a U-shaped clamp containing a screwing support (1h) covered by a gasket (15) for attaching a liner cut to a U-shape, and attached to the support by means of screws covered with a protective strip (16).

14. Steps according to Claim 1, **characterized in that** one of the risers incorporates, from the rotational moulding operation, arrangements for positioning at least one lamp (PR).
